# EUROPÄISCHE PATENTSCHRIFT

(11) **EP 1 934 992 B1**
(45) Veröffentlichungstag und Bekanntmachung des Hinweises auf die Patenterteilung: **28.01.2009**
(21) Anmeldenummer: 06806115.9
(22) Anmeldetag: 09.10.2006
(51) Int. Cl.: H01C 17/24, H01P 1/26

(54) **ABGEGLICHENER HF-WIDERSTAND MIT EINER PLANAREN SCHICHTSTRUKTUR**
BALANCED RESISTOR HF RESISTOR WITH A PLANAR LAYER STRUCTURE
RESISTANCE HF A VALEUR REGLEE AYANT UNE STRUCTURE EN COUCHES PLANE

(30) Priorität: 11.10.2005 DE 202005015927 U
(43) Veröffentlichungstag der Anmeldung: 25.06.2008
(73) Patentinhaber: Rosenberger Hochfrequenztechnik GmbH & Co. KG, 83413 Fridolfing (DE)
(72) Erfinder: WEISS, Frank, 02994 Bernsdorf (DE)
(74) Vertreter: Kandlbinder, Markus Christian
(86) Internationale Anmeldenummer: PCT/EP2006/009736
(87) Internationale Veröffentlichungsnummer: WO 2007/042243

(56) Entgegenhaltungen:
- DE-A1- 1 945 839
- DE-A1- 2 634 812
- DE-C1- 3 843 600

## Beschreibung

Die vorliegende Erfindung betrifft einen HF-Widerstand, insbesondere einen HF-Abschlusswiderstand, mit einer planaren Schichtstruktur, die auf einem Substrat eine Widerstandsschicht zum Umwandeln von HF-Energie in Wärme, eine Eingangsleiterbahn zum Zuführen von HF-Energie und eine Masseanschussleiterbahn zum elektrischen Verbinden mit einem Massekontakt aufweist, wobei die Eingangsleiterbahn mit einem ersten Ende der Widerstandsschicht elektrisch verbunden ist, die Masseanschussleiterbahn mit einem dem ersten Ende gegenüberliegenden zweiten Ende der Widerstandsschicht elektrisch verbunden ist und die Widerstandsschicht zwischen dem ersten Ende und dem zweitens Ende in Richtung senkrecht zu einer Ausbreitungsrichtung der HF-Energie auf der Widerstandsschicht sowie senkrecht zu einer Normalen zur planaren Schichtstruktur durch seitliche Flächen begrenzt ist, wobei die Widerstandsschicht zum Abgleich des Wellenwiderstandes auf einen vorbestimmten Wert wenigstens einen, den Querschnitt der Widerstandsschicht wenigstens teilweise verengenden Einschnitt aufweist, gemäß dem Oberbegriff des Anspruchs 1. Die Erfindung betrifft ferner ein Verfahren zum Abgleichen des Wellenwiderstandes eines HF-Widerstands, insbesondere eines HF-Abschlusswiderstands, mit einer planaren Schichtstruktur, die auf einem Substrat eine Widerstandsschicht zum Umwandeln von HF-Energie in Wärme, eine Eingangsleiterbahn zum Zuführen von HF-Energie und eine Masseanschussleiterbahn zum elektrischen Verbinden mit einem Massekontakt aufweist, wobei die Eingangsleiterbahn mit einem ersten Ende der Widerstandsschicht elektrisch verbunden ist, die Masseanschussleiterbahn mit einem dem ersten Ende gegenüberliegenden zweiten Ende der Widerstandsschicht elektrisch verbunden ist und die Widerstandsschicht zwischen dem ersten Ende und dem zweiten Ende in Richtung senkrecht zu einer Ausbreitungsrichtung der HF-Energie auf der Widerstandsschicht sowie senkrecht zu einer Normalen zur planaren Schichtstruktur durch seitliche Flächen begrenzt ist, wobei zum Abgleich des Wellenwiderstandes auf einen vorbestimmten Wert wenigstens ein, den Querschnitt der Widerstandsschicht wenigstens teilweise verengender Einschnitt auf der Widerstandsschicht ausgebildet wird, gemäß dem Oberbegriff des Anspruchs 8.

Ein HF-Widerstand gemäß dem Oberbegriff des Anspruchs 1 und ein Verfahren gemäß dem Oberbegriff des Anspruchs 8 sind aus der Offenlegungsschrift DE 26 34 812 bekannt.

Um den HF-Widerstand breitbandig zu gestalten, wird die Struktur der Widerstandsschicht an die hochfrequenzrelevanten Umgebungsbedingungen angepasst. Zum Abgleich von HF-Abschlusswiderständen der o.g. Art ist es bekannt, am Rand der Widerstandsschicht durch Einschnitt einen flächenhaften Bereich elektrisch zu deaktivieren oder tiefe Einschnitte in den Querschnitt der Struktur auszubilden. Hierbei ergibt sich jedoch das Problem, dass im Bereich der Einschnitte lokal hohe Stromdichten entstehen, die zu hohen Temperaturen in der Widerstandsschicht führen. Dies hat zu Folge, dass der HF-Widerstand nur noch schmalbandiger eingesetzt werden kann oder ggf. als unbrauchbar als Ausschuss der Produktion aussortiert werden muss.

Der Erfindung liegt die Aufgabe zugrunde, einen HF-Widerstand der o.g. Art derart zu verbessern, dass bei höchstmöglicher Ausbeute des Fertigungsprozesses und Beibehaltung bester HF-Eigenschaften, unter Anwendung erhöhter Verlustleistung, die Wärme auf der Widerstandsschicht durch den Abgleich des Wellenwiderstandes optimal verteilt wird.

Diese Aufgabe wird erfindungsgemäß durch einen HF-Widerstand der o.g. Art mit den in Anspruch 1 gekennzeichneten Merkmalen sowie durch ein Verfahren der o.g. Art mit den in Anspruch 8 gekennzeichneten Merkmalen gelöst. Vorteilhafte Ausgestaltungen der Erfindung sind in den weiteren Ansprüchen beschrieben.

Bei einem HF-Widerstand der o.g. Art ist es vorgesehen, dass der Einschnitt von den seitlichen Flächen der Widerstandsschicht beabstandet ausgebildet ist.

Dies hat den Vorteil, dass auch im Bereich des Einschnittes eine günstige Wärmeverteilung erzielt wird, die heiße Stellen durch erhöhte Stromdichte vermeidet.

Zweckmäßigerweise ist der Einschnitt derart ausgbildet, dass dieser den Querschnitt der Widerstandsschicht in Richtung der Normalen zur planaren Schichtstruktur vollständig unterbricht. Dadurch ist ein Bereich der Widerstandsschicht in Richtung der Ausbreitungsrichtung der HF-Energie hinter dem Einschnitt vollständig deaktiviert und trägt nicht mehr zu Stromleitung von der Eingangsleiterbahn am ersten Ende der Widerstandsschicht zur Masseanschlussleiterbahn am zweiten Ende der Widerstandsschicht bei, wodurch der elektronische, ohmsche Widerstand (Flächenwiderstand) über die gesamte Widerstandsschicht entsprechend verändert ist.

Dadurch, dass der Einschnitt in der Ebene der Widerstandsschicht U-förmig mit zwei Schenkeln und einer die Schenkel verbindenden Basis und mit einer offenen Seite des U-förmigen Einschnittes dem zweiten Ende der Widerstandsschicht zugewandt ausgebildet ist, wobei die Schenkel des U-förmigen Einschnittes wesentlich länger ausgebildet sind als die Basis des U-förmigen Einschnittes, wird eine Stromdichte auf der Widerstandsschicht gleichmäßig über eine Länge der Widerstandsschicht in Ausbreitungsrichtung der HF-Energie verteilt und dadurch eine Wärmeentwicklung auf der Widerstandsschicht im Bereich des Einschnittes auf eine größere Fläche verteilt.

Zum besonders feinen Einstellen des Flächenwiderstandes ist an freien, der Basis abgewandten Enden der Schenkel des U-förmigen Einschnittes jeweils eine Verlängerung des Einschnittes ausgebildet. Zweckmäßigerweise sind diese Verlängerungen symmetrisch zueinander ausgebildet.

In einer bevorzugten Ausführungsform ist der Einschnitt mittig zwischen den seitlichen Flächen der Widerstandsschicht angeordnet.

Bei einem Verfahren der o.g. Art ist es vorgesehen, dass der Einschnitt beabstandet von den seitlichen Flächen der Widerstandsschicht ausgebildet wird.

Dies hat den Vorteil, dass auch im Bereich des Einschnittes eine günstige Wärmeverteilung erzielt wird, die heiße Stellen durch erhöhte Stromdichte vermeidet.

Zweckmäßigerweise wird bei einem Verfahren der vorgenannten Art der Einschnitt derart ausgebildet, dass dieser den Querschnitt der Widerstandsschicht in Richtung der Normalen zur planaren Schichtstruktur vollständig unterbricht. Dadurch ist ein Bereich der Widerstandsschicht in Richtung der Ausbreitungsrichtung der HF-Energie hinter dem Einschnitt vollständig deaktiviert und trägt nicht mehr zu Stromleitung von der Eingangsleiterbahn am ersten Ende der Widerstandsschicht zur Masseanschlussleiterbahn am zweiten Ende der Widerstandsschicht bei, wodurch der Wellenwiderstand über die gesamte Widerstandsschicht entsprechend verändert ist.

Dadurch, dass bei einem Verfahren der vorgenannten Art der Einschnitt in der Ebene der Widerstandsschicht U-förmig mit zwei Schenkeln und einer die Schenkel verbindenden Basis und mit einer offenen Seite des U-förmigen Einschnittes dem zweiten Ende der Widerstandsschicht zugewandt ausgebildet wird, wobei die Schenkel des U-förmigen Einschnittes wesentlich länger ausgebildet werden als die Basis des U-förmigen Einschnittes, wird eine Stromdichte auf der Widerstandsschicht gleichmäßig über eine Länge der Widerstandsschicht in Ausbreitungsrichtung der HF-Energie verteilt und dadurch eine Wärmeentwicklung auf der Widerstandsschicht im Bereich des Einschnittes auf eine größere Fläche verteilt.

Zum besonders feinen Einstellen des Wellenwiderstandes wird bei einem Verfahren der vorgenannten Art an freien, der Basis abgewandten Enden der Schenkel des U-förmigen Einschnittes jeweils eine Verlängerung des Einschnittes ausgebildet. Zweckmäßigerweise werden diese Verlängerungen symmetrisch zueinander ausgebildet.

In einer bevorzugten Ausführungsform des vorgenannten Verfahrens wird der Einschnitt mittig zwischen den seitlichen Flächen der Widerstandsschicht ausgebildet.

Die Erfindung wird im Folgenden anhand der Zeichnung näher erläutert. Diese zeigt in:
- Fig. 1: eine bevorzugte Ausführungsform eines erfindungsgemäßen HF-Widerstandes in Aufsicht,
- Fig. 2: eine graphische Darstellung der Anpassung des Wellenwiderstandes über die Frequenz für den HF-Widerstand gemäß Fig. 1 ohne Abgleich mittels eines Einschnittes,
- Fig. 3: eine graphische Darstellung der Anpassung des Wellenwiderstandes über die Frequenz für den HF-Widerstand gemäß Fig. 1 mit Abgleich mittels des erfindungsgemäßen Einschnittes,
- Fig. 4: eine alternative Ausführungsform eines HF-Widerstandes ohne Abgleich mittels des erfindungsgemäßen Einschnittes in Aufsicht,
- Fig. 5: den HF-Widerstand gemäß Fig. 4 mit Abgleich mittels des erfindungsgemäßen Einschnittes gemäß einer ersten bevorzugten Ausführungsform in Aufsicht und
- Fig. 6: den HF-Widerstand gemäß Fig. 4 mit Abgleich mittels des erfindungsgemäßen Einschnittes gemäß einer zweiten bevorzugten Ausführungsform in Aufsicht.

Die aus Fig.1 ersichtliche, bevorzugte Ausführungsform eines erfindungsgemäßen HF-Abschlusswiderstands umfasst eine Widerstandsschicht 10, eine Eingangsleiterbahn 12 und eine Masseanschussleiterbahn 14. Die Widerstandsschicht 10, die Eingangsleiterbahn 12 und die Masseanschussleiterbahn 14 sind als jeweilige Schichten auf einem Substrat 16 ausgebildet und bilden eine planare Schichtstruktur. Die Eingangsleiterbahn 12 ist mit einem ersten Ende 18 der Widerstandsschicht 10 elektrisch verbunden und die Masseanschussleiterbahn 14 mit einem dem ersten Ende 18 gegenüberliegenden zweiten Ende 20 der Widerstandsschicht 10 elektrisch verbunden. Die Widerstandsschicht 10 dient zum Umwandeln von HF-Energie in Wärme, die Eingangsleiterbahn 12 dient zum Zuführen von HF-Energie und die Masseanschussleiterbahn 14 dient zum elektrischen Verbinden mit einem Massekontakt (nicht dargestellt).

Die Widerstandsschicht 10 ist zwischen dem ersten Ende 18 und dem zweiten Ende 20 in Richtung senkrecht zu einer Ausbreitungsrichtung 22 der HF-Energie auf der Widerstandsschicht 10 sowie senkrecht zu einer Normalen 24 zur planaren Schichtstruktur durch seitliche Flächen 26 begrenzt. Erfindungsgemäß ist zum Abgleich des Wellenwiderstandes auf einen vorbestimmten Wert auf der Widerstandsschicht 10 ein den Querschnitt der Widerstandsschicht wenigstens teilweise verengender, U-förmiger Einschnitt 28 ausgebildet, der mittig zwischen den seitlichen Flächen 26 derart angeordnet ist, dass ein offenes Ende 30 des U-förmigen Einschnitts 28 dem zweiten Ende 20 der Widerstandsschicht 10 zugewandt ist. Der U-förmige Einschnitt 28 ist mit zwei parallelen Schenkeln 32 und eine die Schenkel 32 miteinander verbindenden Basis 34 ausgebildet, wobei sich die Schenkel 32 parallel zur Ausbreitungsrichtung 22 der HF-Energie auf der Widerstandsschicht 10 erstrecken und wesentlich länger ausgebildet sind als die Basis 34. Hierdurch ergibt sich eine relativ große, elektrisch deaktivierter Bereich zwischen den Schenkeln 32, wobei gleichzeitig der elektrisch wirksame Querschnitt im Bereich des Einschnittes 28 relativ groß bleibt. Dadurch verteilt sich die Stromdichte über eine großen Querschnittsbereich und lokal eng begrenzte Stellen mit hoher Stromdicht sind vermieden. Dies verteilt die sich ergebende Wärmeenergie auf einen größeren Bereich, so dass lokal eng begrenzte Stellen mit hoher Temperatur vermieden sind.

Um den erfindungsgemäßen HF-Widerstand breitbandig zu gestalten, ist also die Struktur der Widerstandsschicht an die hochfrequenzrelevanten Umgebungsbedingungen angepasst, wobei erfindungsgemäß der Abgleich in Längsrichtung in der Strukturmitte an einer für die Wärmeverteilung günstigen Stelle vorgenommen wird und gleichzeitig der Einfluss zum Abgleich auf bestmögliche Anpasswerte gewahrt ist. Wo bei der herkömmlichen Methode des Abgleichs des Wellenwiderstands heiße Stellen durch eine erhöhte Stromdichte auftreten, wird bei dem erfindungsgemäß ausgebildeten Einschnitt 28 die Stromdichte gleichmäßig über die Länge der Widerstandsstruktur 10 in Ausbreitungsrichtung 22 der HF-Energie verteilt. Die stromdurchflossene Widerstandsfläche ist wesentlich breiter.

Fig. 2 und 3 veranschaulichen die vorteilhafte Wirkung des erfindungsgemäßen Einschnittes 28 auf den Wellenwiderstand der Widerstandsschicht 10. Die Werte in den Fig. 2 und 3 sind aus Simulationen ermittelt.

Die Fig. 4 bis 6 zeigen experimentell bestimmte Temperaturwerte an verschiedenen Stellen der Widerstandsstruktur 10 ohne Abgleich (Fig. 4), mit Abgleich mittels einer ersten Ausführungsform des Einschnitts 28 (Fig. 5) und mit Abgleich mittels einer zweiten Ausführungsform des Einschnitts 28 (Fig. 6). Bei der ersten Ausführungsform des Einschnitts 28 gemäß Fig. 5 ist dieser rein U-förmig mit Schenkeln 32 und Basis 34 ausgebildet. Bei der zweiten Ausführungsform des Einschnitts 28 gemäß Fig. 6 ist dieser wie bei Fig. 5 U-förmig ausgebildet und weist zusätzlich an freien Enden der Schenkel 32 sich senkrecht zu diesen erstreckende Erweiterungen 36 des Einschnittes 28 auf, so dass diese Erweiterungen 36 senkrecht zur Ausbreitungsrichtung 22 der HF-Energie stehen und eine zusätzliche Fläche der Widerstandsstruktur 10 gegen Stromfluss abschatten, d.h. diese zusätzliche Fläche elektrisch deaktivieren, so dass diese zusätzliche Fläche nicht am Stromfluss vom ersten Ende 18 zum zweiten Ende 20 teilnimmt. Hierdurch wird zusätzlich auf den elektrischen, ohmschen Widerstand (Flächenwiderstand) der Widerstandsschicht 10 Einfluss genommen.

Man sieht deutlich die Tendenz der Temperaturverteilung auf der Widerstandsschicht in Abhängigkeit des gewählten Abgleichschlitzes. Der Abgleich mit dem erfindungsgemäßen Einschnitt 28 ist technologisch sehr einfach zu realisieren und bewirkt homogene Temperaturverteilung auch bzw. gerade bei sehr großen Abgleichschlitzen. Im Gegensatz zu extremen Einschnitten (I-Schnitt), wie im Stand der Technik üblich, wird mit dem erfindungsgemäßen Einschnitt 28 die Temperatur bei großem Abgleich durch die gleichmäßige Verteilung sogar gesenkt. Aufgrund der hohen Verlustleistungen ergeben sich im Vergleich zur Wellenlänge maßlich große Widerstandsstrukturen. Um dennoch sehr, gute Anpassungen der Load zu erzielen, wird die Widerstandsstruktur 10 auf dem Substrat 16, insbesondere die der Widerstandsfläche in Längsrichtung 22, durch eine sich ändernde Strukturbreite, angepasst. Die Möglichkeit den Einschnitt 28 für den Abgleich relativ lang zu gestalten, wirkt sich ebenfalls positiv auf den Reflexionsfaktor aus. Insgesamt werden folgende Vorteile erzielt: Konstante Wärmeverteilung (keine hot Spot's), Gewährleistung sehr guter Reflexionsfaktoren über gesamte Bandbreite und Kostensenkung durch hohe Ausbeute der Fertigung.

Die günstigen Eigenschaften der neuen Abgleichmethode wirken sich direkt auf den Einsatz eines Widerstandssubstrates aus. Entsprechend des praktischen Einsatzes müssen Randbedingungen eingehalten werden. Dies könnten z.B. maximale Temperaturbelastungen von Lötstellen oder maximal zulässige Temperaturverträglichkeiten von Widerstandsschichten sein. Die Erfindung ist aufgrund der vorteilhaften Eigenschaften besonders für die Fertigung von HF-Widerständen in großen Stückzahlen (Massenfertigung, Fließbandfertigung) geeignet.

Ein Verfahren zum Abgleichen des Wellenwiderstandes eines HF-Widerstands, insbesondere eines HF-Abschlusswiderstands, mit einer planaren Schichtstruktur, die auf einem Substrat eine Widerstandsschicht zum Umwandeln von HF-Energie in Wärme, eine Eingangsleiterbahn zum Zuführen von HF-Energie und eine Masseanschussleiterbahn zum elektrischen Verbinden mit einem Massekontakt aufweist, wobei die Eingangsleiterbahn mit einem ersten Ende der Widerstandsschicht elektrisch verbunden ist, die Masseanschussleiterbahn mit einem dem ersten Ende gegenüberliegenden zweiten Ende der Widerstandsschicht elektrisch verbunden ist und die Widerstandsschicht zwischen dem ersten Ende und dem zweiten Ende in Richtung senkrecht zu einer Ausbreitungsrichtung der HF-Energie auf der Widerstandsschicht sowie senkrecht zu einer Normalen zur planaren Schichtstruktur durch seitliche Flächen begrenzt ist, wobei zum Abgleich des Wellenwiderstandes auf einen vorbestimmten Wert wenigstens ein, den Querschnitt der Widerstandsschicht wenigstens teilweise verengender Einschnitt auf der Widerstandsschicht ausgebildet wird, ist dadurch gekennzeichnet, dass der Einschnitt beabstandet von den seitlichen Flächen der Widerstandsschicht ausgebildet wird.

Dies hat den Vorteil, dass auch im Bereich des Einschnittes eine günstige Wärmeverteilung erzielt wird, die heiße Stellen durch erhöhte Stromdichte vermeidet.

Zweckmäßigerweise wird bei einem Verfahren der vorgenannten Art der Einschnitt derart ausgebildet, dass dieser den Querschnitt der Widerstandsschicht in Richtung der Normalen zur planaren Schichtstruktur vollständig unterbricht. Dadurch ist ein Bereich der Widerstandsschicht in Richtung der Ausbreitungsrichtung der HF-Energie hinter dem Einschnitt vollständig deaktiviert und trägt nicht mehr zu Stromleitung von der Eingangsleiterbahn am ersten Ende der Widerstandsschicht zur Masseanschlussleiterbahn am zweiten Ende der Widerstandsschicht bei, wodurch der Flächenwiderstand über die gesamte Widerstandsschicht entsprechend verändert ist.

Dadurch, dass bei einem Verfahren der vorgenannten Art der Einschnitt in der Ebene der Widerstandsschicht U-förmig mit zwei Schenkeln und einer die Schenkel verbindenden Basis und mit einer offenen Seite des U-förmigen Einschnittes dem zweiten Ende der Widerstandsschicht zugewandt ausgebildet wird, wobei die Schenkel des U-förmigen Einschnittes wesentlich länger ausgebildet werden als die Basis des U-förmigen Einschnittes, wird eine Stromdichte auf der Widerstandsschicht gleichmäßig über eine Länge der Widerstandsschicht in Ausbreitungsrichtung der HF-Energie verteilt und dadurch eine Wärmeentwicklung auf der Widerstandsschicht im Bereich des Einschnittes auf eine größere Fläche verteilt.

Zum besonders feinen Einstellen des Wellenwiderstandes wird bei einem Verfahren der vorgenannten Art an freien, der Basis abgewandten Enden der Schenkel des U-förmigen Einschnittes jeweils eine Verlängerung des Einschnittes ausgebildet. Zweckmäßigerweise werden diese Verlängerungen symmetrisch zueinander ausgebildet.

In einer bevorzugten Ausführungsform des vorgenannten Verfahrens wird der Einschnitt mittig zwischen den seitlichen Flächen der Widerstandsschicht ausgebildet.

## Patentansprüche

1. HF-Widerstand, insbesondere HF-Abschlusswiderstand, mit einer planaren Schichtstruktur, die auf einem Substrat (16) eine Widerstandsschicht (10) zum Umwandeln von HF-Energie in Wärme, eine Eingangsleiterbahn (12) zum Zuführen von HF-Energie und eine Masseanschussleiterbahn (14) zum elektrischen Verbinden mit einem Massekontakt aufweist, wobei die Eingangsleiterbahn (12) mit einem ersten Ende (18) der Widerstandsschicht (10) elektrisch verbunden ist, die Masseanschussleiterbahn (14) mit einem dem ersten Ende (18) gegenüberliegenden zweiten Ende (20) der Widerstandsschicht (10) elektrisch verbunden ist und die Widerstandsschicht (10) zwischen dem ersten Ende (18) und dem zweiten Ende (20) in Richtung senkrecht zu einer Ausbreitungsrichtung (22) der HF-Energie auf der Widerstandsschicht (10) sowie senkrecht zu einer Normalen (24) zur planaren Schichtstruktur durch seitliche Flächen (26) begrenzt ist, wobei die Widerstandsschicht (10) zum Abgleich des Wellenwiderstandes auf einen vorbestimmten Wert wenigstens einen, den Querschnitt der Widerstandsschicht (10) wenigstens teilweise verengenden Einschnitt aufweist, wobei der Einschnitt (28) von den seitlichen Flächen (26) der Widerstandsschicht (10) beabstandet ausgebildet ist,
**dadurch gekennzeichnet,**
**dass** der Einschnitt (28) in der Ebene der Widerstandsschicht (10) U-förmig mit zwei Schenkeln (32) und einer die Schenkel (32) verbindenden Basis (34) ausgebildet ist.

2. HF-Widerstand nach Anspruch 1, **dadurch gekennzeichnet, dass** der Einschnitt (28) derart ausgebildet ist, dass dieser den Querschnitt der Widerstandsschicht (10) in Richtung der Normalen (24) zur planaren Schichtstruktur vollständig unterbricht.

3. HF-Widerstand nach Anspruch 1 oder 2, **dadurch gekennzeichnet, dass** die Schenkel (32) des U-förmigen Einschnittes (28) wesentlich länger ausgebildet sind als die Basis (34) des U-förmigen Einschnittes (28).

4. HF-Widerstand nach wenigstens einem der vorhergehenden Ansprüche, **dadurch gekennzeichnet, dass** eine offene Seite (30) des U-förmigen Einschnittes (28) dem zweiten Ende (20) der Widerstandsschicht (10) zugewandt ist.

5. HF-Widerstand nach wenigstens einem der vorhergehenden Ansprüche, **dadurch gekennzeichnet, dass** an freien, der Basis (34) abgewandten Enden der Schenkel (32) des U-förmigen Einschnittes (28) jeweils eine Verlängerung (36) des Einschnittes (28) ausgebildet ist.

6. HF-Widerstand nach Anspruch 5, **dadurch gekennzeichnet, dass** die Verlängerungen (36) symmetrisch zueinander ausgebildet sind.

7. HF-Widerstand nach wenigstens einem der vorhergehenden Ansprüche, **dadurch gekennzeichnet, dass** der Einschnitt (28) mittig zwischen den seitlichen Flächen (26) der Widerstandsschicht (10) angeordnet ist.

8. Verfahren zum Abgleichen des Wellenwiderstandes eines HF-Widerstands, insbesondere eines HF-Abschlusswiderstands, mit einer planaren Schicht struktur, die auf einem Substrat eine Widerstandsschicht zum Umwandeln von HF-Energie in Wärme, eine Eingangsleiterbahn zum Zuführen von HF-Energie und eine Masseanschussleiterbahn zum elektrischen Verbinden mit einem Massekontakt aufweist, wobei die Eingangsleiterbahn mit einem ersten Ende der Widerstandsschicht elektrisch verbunden ist, die Masseanschussleiterbahn mit einem dem ersten Ende gegenüberliegenden zweiten Ende der Widerstandsschicht elektrisch verbunden ist und die Widerstandsschicht zwischen dem ersten Ende und dem zweiten Ende in Richtung senkrecht zu einer Ausbreitungsrichtung der HF-Energie auf der Widerstandsschicht sowie senkrecht zu einer Normalen zur planaren Schichtstruktur durch seitliche Flächen begrenzt ist, wobei zum Abgleich des Wellenwiderstandes auf einen vorbestimmten Wert wenigstens ein, den Querschnitt der Widerstandsschicht wenigstens teilweise verengender Einschnitt auf der Widerstandsschicht ausgebildet wird, wobei der Einschnitt beabstandet von den seitlichen Flächen der Widerstandsschicht ausgebildet wird,
**dadurch gekennzeichnet,**
**dass** der Einschnitt in der Ebene der Widerstandsschicht U-förmig mit zwei Schenkeln und einer die Schenkel verbindenden Basis ausgebildet wird.

9. Verfahren nach Anspruch 8, **dadurch gekennzeichnet, dass** der Einschnitt derart ausgebildet wird, dass dieser den Querschnitt der Widerstandsschicht in Richtung der Normalen zur planaren Schichtstruktur vollständig unterbricht.

10. Verfahren nach Anspruch 9, **dadurch gekennzeichnet, dass** der U-förmige Einschnitt mit einer offenen Seite des U-förmigen Einschnittes dem zweiten Ende der Widerstandsschicht zugewandt ausgebildet wird.

11. Verfahren nach Anspruch 9 oder 10, **dadurch gekennzeichnet, dass** die Schenkel des U-förmigen Einschnittes wesentlich länger ausgebildet werden als die Basis des U-förmigen Einschnittes.

12. Verfahren nach wenigsten einem der Ansprüche 8 bis 11, **dadurch gekennzeichnet, dass** an freien, der Basis abgewandten Enden der Schenkel des U-förmigen Einschnittes jeweils eine Verlängerung des Einschnittes ausgebildet wird.

13. Verfahren nach Anspruch 12, **dadurch gekennzeichnet, dass** diese Verlängerungen symmetrisch zueinander ausgebildet werden.

14. Verfahren nach wenigsten einem der Ansprüche 8 bis 11, **dadurch gekennzeichnet, dass** der Einschnitt mittig zwischen den seitlichen Flächen der Widerstandsschicht ausgebildet wird.

## Claims

1. RF resistor, and in particular an RF terminating resistor, having a planar layer structure which has, on a substrate (16), a resistive layer (10) for converting RF energy into heat, an input conductor track (12) for the infeed of RF energy, and an earthing conductor track (14) for making an electrical connection to an earth contact, the input conductor track (12) being electrically connected to a first end (18) of the resistive layer (10), the earthing conductor track (14) being electrically connected to a second end (20) of the resistive layer which is opposite from the first end (18), and the resistive layer (10) being bounded, between the first end (18) and the second end (20), by lateral faces (26) in a direction perpendicular to a direction of propagation (22) of the RF energy in the resistive layer (10) and perpendicular to a normal (24) to the planar layer structure, the resistive layer (10) having at least one incision, which at least partly constricts the cross-section of the resistive layer (10), to match the characteristic impedance to a predetermined value, wherein the incision (28) is formed to be spaced away from the lateral faces (26) of the resistive layer (10), **characterised in that** the incision (28) is formed to be U-shaped in the plane of the resistive layer (10), with the U having two sides (32) and a bottom (34) which connects the sides (32).

2. RF resistor according to claim 1, **characterised in that** the incision (28) is so formed that it completely interrupts the cross-section of the resistive layer (10) in the direction of the normal (24) to the planar layer structure.

3. RF resistor according to at least one of the foregoing claims, **characterised in that** the sides (32) of the U-shaped incision (28) are formed to be substantially longer than the bottom (34) of the U-shaped incision (28).

4. RF resistor according to at least one of the foregoing claims, **characterised in that** an open end (30) of the U-shaped incision (28) is adjacent the second end (20) of the resistive layer (10).

5. RF resistor according to at least one of the foregoing claims, **characterised in that** an extension (36) of the U-shaped incision (28) is formed at each of those free ends of the sides (32) of the incision (28) which are remote from the bottom (34).

6. RF resistor according to claim 5, **characterised in that** the extensions (36) are formed to be symmetrical to one another.

7. RF resistor according to at least one of the foregoing claims, **characterised in that** the incision (28) is arranged centrally between the lateral faces (26) of the resistive layer (10).

8. Method of matching the characteristic impedance of an RF resistor, and in particular an RF terminating resistor, having a planar layer structure which has, on a substrate, a resistive layer for converting RF energy into heat, an input conductor track for the infeed of RF energy, and an earthing conductor track for making an electrical connection to an earth contact, the input conductor track being electrically connected to a first end of the resistive layer, the earthing conductor track being electrically connected to a second end of the resistive layer which is opposite from the first end, and the resistive layer being bounded, between the first end and the second end, by lateral faces in a direction perpendicular to a direction of propagation of the RF energy in the resistive layer and perpendicular to a normal to the planar layer structure, there being formed in the resistive layer, to match the characteristic impedance to a predetermined value, at least one incision which at least partly constricts the cross-section of the resistive layer, wherein the incision is formed to be spaced away from the lateral faces of the resistive layer, **characterised in that** the incision is formed to be U-shaped in the plane of the resistive layer with the U having two sides and a bottom which connects the sides.

9. Method according to claim 8, **characterised in that** the incision is so formed that it completely interrupts the cross-section of the resistive layer in the direction of the normal to the planar layer structure.

10. Method according to claim 9, **characterised in that** the U-shaped incision is formed to have an open end of the U-shaped incision adjacent the second end of the resistive layer.

11. Method according to claim 9 or 10, **characterised in that** the sides of the U-shaped incision are formed to be substantially longer than the bottom of the U-shaped incision.

12. Method according to at least one of claims 8 to 11, **characterised in that** there is formed an extension of the incision at each of those free ends of the sides of the U-shaped incision which are remote from the bottom.

13. Method according to claim 12, **characterised in that** these extensions are formed to be symmetrical to one another.

14. Method according to at least one of claims 8 to 11, **characterised in that** the incision is formed centrally between the lateral faces of the resistive layer.

## Revendications

1. Résistance HF, en particulier résistance de terminaison HF, comprenant une structure en couches planaire, qui comprend sur un substrat (16) une couche résistive (10) pour convertir l'énergie HF en chaleur, une piste conductrice d'entrée (12) pour l'amenée d'énergie HF, et une piste conductrice de masse (14) pour la liaison électrique avec un contact de masse, la piste conductrice d'entrée (12) étant connectée électriquement à une première extrémité (18) de la couche résistive (10), la piste de conductrice de masse (14) étant connectée électriquement à une seconde extrémité (20), opposée à la première extrémité (18), de la couche résistive (10), et la couche résistive (10) étant limitée, entre la première extrémité (18) et la seconde extrémité (20), dans une direction perpendiculaire à une direction de propagation (22) de l'énergie HF vers la couche résistive (10) ainsi que perpendiculaire à une normale (24) à la structure en couche planaire, par des surfaces latérales (26), dans laquelle la couche résistive (10) comprend, pour l'accord de l'impédance caractéristique à une valeur prédéterminée, au moins une entaille qui rétrécit au moins partiellement la section transversale de la couche résistive (10), ladite entaille (28) étant réalisée à distance des surfaces latérales (26) de la couche résistive (10),
**caractérisée en ce que** l'entaille (28) est réalisée dans le plan de la couche résistive (10) sous forme de U avec deux branches (32) et une base (34) qui relie les branches (32).

2. Résistance HF selon la revendication 1, **caractérisée en ce que** l'entaille (28) est réalisée de telle façon que celle-ci interrompt totalement la section transversale de la couche résistive (10) en direction de la normale (24) à la structure en couches planaire.

3. Résistance HF selon la revendication 1 ou 2, **caractérisée en ce que** les branches (32) de l'entaille (28) en forme de U sont réalisées sensiblement plus longues que la base (34) de l'entaille en forme de U (28).

4. Résistance HF selon l'une au moins des revendications précédentes, **caractérisée en ce qu'**un côté ouvert (30) de l'entaille en forme de U (28) est tourné vers la seconde extrémité (20) de la couche résistive (10).

5. Résistance HF selon l'une au moins des revendications précédentes, **caractérisée en ce qu'**un prolongement respectif (36) de l'entaille (28) est réalisé aux extrémités libres, détournées de la base (34), des branches (32) de l'entaille en forme de U (28).

6. Résistance HF selon la revendication 5, **caractérisée en ce que** les prolongements (36) sont réalisés symétriquement l'un par rapport à l'autre.

7. Résistance HF selon l'une au moins des revendications précédentes, **caractérisée en ce que** l'entaille (28) est agencée au milieu entre les surfaces latérales (26) de la couche résistive (10).

8. Procédé pour l'accord de l'impédance caractéristique d'une résistance HF, en particulier d'une résistance de terminaison HF, avec une structure en couches planaire qui comprend, sur un substrat, une couche résistive pour convertir l'énergie HF en chaleur, une piste conductrice d'entrée pour amener l'énergie HF, et une piste conductrice de masse pour la connexion électrique avec un contact de masse, la piste conductrice d'entrée étant connectée électriquement à une première extrémité de la couche résistive, la piste conductrice de masse étant connectée électriquement à une seconde extrémité, opposée à la première extrémité, de la couche résistive, et la couche résistive est limitée, entre la première extrémité et la seconde extrémité, dans une direction perpendiculaire à une direction de propagation de l'énergie HF sur la couche résistive ainsi que perpendiculaire à une normale à la structure en couches planaire, par des surfaces latérales, dans lequel pour l'accord de l'impédance caractéristique à une valeur prédéterminée, au moins une entaille est réalisée sur la couche résistive, laquelle rétrécit au moins partiellement la section transversale de la couche résistive, ladite entaille étant réalisée à distance des surfaces latérales de la couche résistive,
**caractérisé en ce que**
l'entaille est réalisée dans le plan de la couche résistive en forme de U avec deux branches et avec une base qui relie les branches.

9. Procédé selon la revendication 8, **caractérisé en ce que** l'entaille est réalisée de telle manière que celle-ci interrompt totalement la section transversale de la couche résistive dans la direction de la normale à la structure en couches planaire.

10. Procédé selon la revendication 9, **caractérisé en ce que** l'entaille en forme de U est réalisée de telle façon qu'un côté ouvert de l'entaille en forme de U est tourné vers la seconde extrémité de la couche résistive.

11. Procédé selon la revendication 9 ou 10, **caractérisé en ce que** les branches de l'entaille en forme de U sont réalisées sensiblement plus longues que la base de l'entaille en forme de U.

12. Procédé selon l'une au moins des revendications 8 à 11, **caractérisé en ce qu'**un prolongement respectif de l'entaille est réalisé aux extrémités libres, détournées de la base, des branches de l'entaille en forme de U.

13. Procédé selon la revendication 12, **caractérisé en ce que** ces prolongements sont réalisés symétriquement l'un par rapport à l'autre.

14. Procédé selon l'une au moins des revendications 8 à 11, **caractérisé en ce que** l'entaille est réalisée au milieu entre les surfaces latérales de la couche résistive.
